# FASCICULE DE BREVET EUROPEEN

(11) **EP 0 296 303 B1**
(45) Date de publication et mention de la délivrance du brevet: **04.03.1992**
(21) Numéro de dépôt: 87870087.1
(22) Date de dépôt: 25.06.1987
(51) Int. Cl.: B25H 3/02, B25H 1/12

(54) **Boîte à outils transformable**
Umbaubarer Werkzeugkasten
Transformable tool box

(43) Date de publication de la demande: 28.12.1988
(73) Titulaire: Herdies, Julien, B-5981 Archennes (BE)
(72) Inventeur: Herdies, Julien, B-5981 Archennes (BE)
(74) Mandataire: Van Malderen, Michel

(56) Documents cités:
- BE-A- 676 478
- BE-A- 903 860
- CH-A- 448 417
- FR-A- 2 427 074
- US-A- 4 366 998
- US-A- 4 574 698

## Description

La présente invention est relative à une boîte à outils telle que décrite dans le préambule de la revendication 1, ladite boîte pouvant être transformée en un établi qui peut également servir d'escabeau.

Par le document BE-A-903.860, on connaît une boîte à outils du type susmentionné qui comporte une boîte mâle et une boîte femelle, dans laquelle la boîte mâle est agencée de manière coulissable, la boîte femelle est munie de deux parois opposées ajourées comportant un caisson inférieur et sur les deux autres parois opposées, des rainures et nervures de guidage intérieures, la boîte mâle munie de deux parois opposées ajourées étant munie sur deux parois opposées, de nervures et rainures de guidage extérieures engageables dans les rainures et nervures de guidage de la boîte femelle, pour une position de la boîte mâle par rapport à la boîte femelle, lesdites nervures et rainures de guidage étant agencées de manière telle que, pour une position décalée de 180° par rapport à la précédente, la boîte mâle s'appuie sur les parois correspondantes de la boîte femelle, ladite boîte mâle comportant encore deux séries latérales de tiroirs agencés l'un au-dessous de l'autre, écartées l'une de l'autre, ainsi qu'un plan de travail formant la paroi supérieure de la boîte mâle et le couvercle de la boîte à outils à l'état fermé.

Le caisson inférieur de la boîte femelle fait avantageusement légèrement saillie sur la boîte femelle et peut ainsi servir de marche inférieure d'un escabeau, la base de la boîte mâle déposée sur la boîte femelle pouvant servir de deuxième marche et le plan de travail de troisième marche.

Le but de la présente invention est de fournir un boîte à outils améliorée, du type susmentionné.

Selon la présente invention, la boîte mâle comporte, dans l'espacement compris entre les deux séries latérales de tiroirs, un bac basculable et amovible équipé d'au moins deux moyens faisant charnière de basculement sur la base de la boîte mâle, disposés sur deux côtés opposés, ledit bac basculable et amovible étant basculable vers un côté, jusqu'à une butée et, vers l'autre côté, jusqu'à permettre son retrait de la boîte mâle.

De préférence, le bac amovible et basculable est muni d'au moins deux pieds disposés sur deux côtés opposés et affectant la forme d'une nervure qui est agencée de manière à s'engager dans des rainures correspondantes pratiquées dans la base de ladite boîte mâle.

Avantageusement, le bac basculable et amovible comporte quatre pieds opposés, deux à deux, qui affectent la forme d'une nervure engageable dans des rainures correspondantes pratiquées dans la base de la boîte mâle, de manière à former deux charnières de basculement opposées.

Selon une forme d'exécution préférée, la butée formant l'arrêt de basculement vers un côté est disposée sur la surface intérieure de la paroi supérieure de la boîte mâle. Grâce à cet arrêt, l'utilisateur peut faire basculer ledit bac pour en retirer les outils dont il a besoin, sans que le bac ne bascule complètement et ne quitte son logement. De l'autre côté, l'utilisateur peut faire basculer le bac et le retirer de son logement, sans être gêné par une butée d'arrêt, en vue d'emporter le bac avec lui. Avantageusement, ledit bac basculable et amovible comporte deux perforations dans lesquelles il est possible d'introduire les mousquetons d'une sangle. De cette manière, l'utilisateur peut pendre ledit bac à son épaule. La sangle est avantageusement une sangle qui sert également à transporter la boîte à outils à l'état fermé, à l'aide d'éléments d'accrochage adéquats.

De préférence, ledit bac basculable et amovible comporte au moins deux compartiments. Il peut également être muni sur au moins l'une de ses faces avant ou arrière d'une poignée ou d'une entaille dans ladite face faisant effet de poignée.

L'invention est décrite plus en détail ci-après à l'appui des figures dans lesquelles:
- la figure 1 est une vue en perspective de la boîte à outils à l'état fermé;
- la figure 2 est une vue en coupe selon le plan A-A de la boîte femelle;
- la figure 3 est une vue en coupe selon le plan A-A de la boîte mâle;
- la figure 4 est une vue en perspective de la boîte à outils à l'état ouvert, le bac étant basculé;
- la figure 5 est une vue en perspective conforme à la figure 4, dans laquelle le bac est retiré; et
- la figure 6 est une vue en perspective du bac basculable.

En référence aux figures, des repères de référence identiques représentent des éléments identiques ou similaires.

A la figure 1, on a représenté la boîte à outils 1 conforme à la présente invention, à l'état fermé, c'est-à-dire la boîte mâle 10 introduite dans la boîte femelle 50.

Par contre, à la figure 4, la boîte à outils est représentée à l'état ouvert, c'est-à-dire la boîte mâle posée sur la boîte femelle.

La boîte femelle 50 présente une forme essentiellement parallélipipédique dont les faces avant 51 et arrière 52 sont ajourées et dont les deux faces latérales 53, 54 opposées comportent des rainures de guidage 55 et 56, comme représenté à la figure 2. De plus, la boîte femelle 50 comporte, à sa partie inférieure, un caisson 58 destiné à recevoir des outils lourds tels qu'une foreuse, une scie sauteuse, etc... Le caisson 58 fait avantageusement saillie sur les faces avant 51 et arrière 52 en vue d'élargir la base de la boîte à outils pour en assurer une meilleure stabilité et en vue de former une marche d'escabeau 59.

La boîte mâle 10 présente également une forme essentiellement parallélipipédique et est agencée de manière à pouvoir coulisser dans la boîte femelle pour s'escamoter dans celle-ci jusqu'au niveau du caisson 58. Elle comporte sur deux faces latérales opposées 11 et 12 des nervures de guidage 13 et 14 qui peuvent s'engager dans les rainures correspondantes 55 et 56 de la boîte femelle 50 pour une position de la boîte mâle 10 par rapport à ladite boîte femelle 50.

Les rainures 55 et 56 ainsi que les nervures 13 et 14 sont agencées de manière telle que pour une position de la boîte mâle 10 par rapport à la boîte femelle 50, dans laquelle la boîte mâle 10 est décalée d'un angle de rotation de 180 ° autour d'un axe vertical par rapport à la position dans laquelle elle s'engage dans la boîte femelle 50, ladite boîte mâle 10 ne s'engage plus dans ladite boîte femelle 50, mais s'appuie sur celle-ci. Dans ce cas, les nervures 13 et 14 de la boîte mâle 10 reposent sur les parties en saillie 60 et 61 de la boîte femelle. On peut également prévoir des dispositifs analogues sur les faces avant et arrière des boîtes mâle et femelle, en vue d'assurer une bonne assise de la boîte mâle sur la boîte femelle.

La boîte mâle 10 comporte également deux séries latérales 15 et 16 de tiroirs 17 agencés l'un au-desssous de l'autre, les deux séries 15 et 16 étant écartées l'une de l'autre. La face supérieure de la boîte mâle constitue le plan de travail 18 d'un établi et, lorsque la boîte mâle est escamotée dans la boîte femelle 50, le couvercle de la boîte à outils. Elle peut également servir de dernière marche d'un escabeau.

Avantageusement, le plan de travail 18 est muni d'une poignée escamotable ou d'une ouverture 19 permettant le passage de la main, qui facilite le transport de ladite boîte à outils conforme à la présente invention. Ledit plan de travail 18 peut également présenter une entaille 18′ qui facilite l'accès à la dernière marche, lorsqu'on s'en sert comme escabeau.

Dans chaque série de tiroirs 15 ou 16, il est prévu à la partie supérieure, un emplacement vide 19 destiné à faciliter le montage d'un étau ou d'un serre-joint, par exemple.

Selon la présente invention, la boîte mâle 10 comporte, dans l'espacement compris entre les deux séries de tiroirs 15 et 16, un bac amovible et basculable 20. Celui-ci est représenté en détail à la figure 6. Il est muni de quatre pieds 21 opposés, deux par deux, qui s'engagent dans des rainures 22 (figure 5) correspondantes pratiquées dans la base de ladite boîte mâle 10. Les pieds en forme de nervures 21 et les rainures correspondantes 22 sont agencées de manière à former deux charnières de basculement opposées, disposées sur la face avant et sur la face arrière de la boîte à outils 1.

Lors de son travail, l'utilisateur peut aisément faire basculer le bac amovible 20 sur une charnière 21-22 en le prenant par une poignée appropriée ou une ouverture 23, pour en retirer un outil qui y est rangé. Avantageusement, ledit basculement est bloqué, du côté de la face frontale, par une butée 31 agencée sur la face intérieure du plan de travail 18. Par contre, si l'utilisateur a l'intention de s'éloigner de son établi pour effectuer un travail, il peut retirer le bac 20 par l'arrière de la boîte mâle 10 et emporter ledit bac 20 avec lui.

Avantageusememt, ledit bac amovible et basculable 20 est muni de deux perforations 24 dans lesquelles peuvent être introduits des mousquetons fixés aux extrémités d'une sangle, de manière à pouvoir suspendre ledit bac 20 à l'épaule de l'utilisateur par exemple. Ladite sangle (non représentée) peut également servir à transporter la boîte à outils à l'état fermé, par exemple en l'accrochant à des anneaux ou des moyens analogues solidaires de la boîte femelle 50.

Selon une forme d'exécution préférée, le bac 20 comporte deux compartiments 25 et 26 pour le rangement d'outils ou d'autres objets.

En vue d'assurer une bonne stabilité de l'ensemble à l'état ouvert notamment, la boîte femelle peut être munie de deux ou plusieurs dispositifs de fixation rapide 62 (par exemple des grenouillères ou fermoirs de coffre) qui peuvent s'engager dans des encoches 27 pratiquées dans la boîte mâle 10. Ces moyens de fixation rapide 62 peuvent également solidariser l'ensemble à l'état fermé en faisant prise dans des encoches 28 pratiquées dans le plan de travail 18.

Avantageusement, le plan de travail 18 peut encore comporter une fente 29 destinée à recevoir un appui de main 30 de préférence amovible destiné à constituer un point d'appui lors de l'utilisation de l'ensemble comme escabeau.

La boîte à outils conforme à la présente invention peut être constituée de divers matériaux, comme par exemple une matière synthétique telle que le PVC.

En fonction du matériau choisi, il peut être opportun de prévoir un renfort 63, notamment à l'arrière de la boîte femelle.

Il est bien évident que la présente invention ne se limite pas à la forme d'exécution préférée décrite mais qu'elle s'étend au cadre défini par les revendications.

## Revendications

1. Boîte à outils (1) qui comporte une boîte mâle (10) et une boîte femelle (50) dans laquelle la boîte mâle est agencée de manière coulissable, la boîte femelle est munie de deux parois opposées ajourées (51, 52) comportant un caisson supérieur (58) et sur les deux autres parois opposées (53, 54) des rainures (55, 56) et nervures de guidage intérieures, la boîte mâle (10) munie de deux parois opposées ajourées étant munie sur deux parois opposées (11, 12), de nervures (13, 14) et rainures de guidage extérieures engageables dans les rainures (55, 56) et nervures de guidage de la boîte femelle (50), pour une position de la boîte mâle (10) par rapport à la boîte femelle (50), lesdites nervures (13, 14) et rainures de guidage étant agencées de manière telle que, pour une position décalée de 180° par rapport à la précédente, la boîte mâle (10) s'appuie sur les parois (53, 54) correspondantes de la boîte femelle (50), ladite boîte mâle (10) comportant encore deux séries latérales de tiroirs (17) agencés l'un au-dessous de l'autre, écartées l'une de l'autre, ainsi qu'un plan de travail (18) formant la paroi supérieure de la boîte mâle (10) et le couvercle de la boîte à outils (1) à l'état fermé, caractérisée en ce que la boîte mâle (10) comporte, dans l'espacement compris entre les deux séries (15, 16) latérales de tiroirs (17), un bac basculable amovible (20) équipé d'au moins deux moyens (21, 22) faisant charnière de basculement sur la base de la boîte mâle (10), disposés sur deux côtés opposés, ledit bac basculable et amovible (20) étant basculable vers un côté, jusqu'à une butée et, vers l'autre côté, jusqu'à permettre son retrait de la boîte mâle (10).

2. Boîte à outils selon la revendication 1 caractérisée en ce que le bac amovible et basculable (20) est muni d'au moins deux pieds (21) disposés sur deux côtés opposés et affectant la forme d'une nervure qui est agencée de manière à s'engager dans des rainures (22) correspondantes pratiquées dans la base de ladite boîte mâle (10).

3. Boîte à outils selon la revendication 1 ou 2 caractérisée en ce que le bac basculable et amovible (20) comporte quatre pieds (21) opposés, deux à deux, qui affectent la forme d'une nervure engageable dans des rainures (22) correspondantes pratiquées dans la base de la boîte mâle (10), de manière à former deux charnières de basculement opposées.

4. Boîte à outils selon l'une quelconque des revendications 1 à 3 caractérisée en ce que la butée (31) formant l'arrêt de basculement vers un côté est disposée sur la face intérieure de la paroi supérieure (18) de la boîte mâle (10).

5. Boîte à outils selon l'une quelconque des revendications 1 à 4 caractérisée en ce que ledit bac basculable et amovible (20) comporte deux perforations (24) pour l'introduction de crochets d'extrémité d'une sangle.

6. Boîte à outils selon l'une quelconque des revendications 1 à 5 caractérisée en ce que ledit bac basculable et amovible (20) comporte une poignée ou une ouverture (23) pour le passage de la main.

7. Boîte à outils selon l'une quelconque des revendications 1 à 6 caractérisée en ce que ledit bac basculable et amovible (20) comporte au moins deux compartiments (25, 26).

8. Boîte à outils selon l'une quelconque des revendications précédentes caractérisée en ce qu'elle comporte deux ou plusieurs dispositifs de fixation rapide (62) qui entrent en prise avec des encoches (27) pratiquées dans les faces latérales (11, 12) de la boîte mâle (10) et avec des encoches (28) pratiquées dans le plan de travail (18).

9. Boîte à outils selon l'une quelconque des revendications précédentes caractérisée en ce que le plan de travail (18) comporte une fente (29) destinée à recevoir un appui de la main (30).

## Claims

1. Tool-box (1) which comprises a male box (10) and a female box (50) in which the male box is arranged in a sliding manner, the female box is provided with two open-worked opposite walls (51, 52) and possessing a top case (58) and on the other two opposite walls (53, 54) interior guide grooves (55, 56) and ribs, the male box (10) provided with two open-worked opposite walls being provided on two opposite walls (11, 12) with exterior guide ribs (13, 14) and grooves engagable in the guide grooves (55, 56) and ribs of the female box (50) in one position of the male box (10) relative to the female box (50), the said guide ribs (13, 14) and grooves being arranged in a manner such that, in a position offset by 180° relative to the previous position, the male box (10) bears on the corresponding walls (53, 54) of the female box (50), the said male box (10) further possessing two lateral series of drawers (17) arranged one below the other and set at a distance one from another, together with a working surface (18) forming the top wall of the male box (10) and the lid of the tool-box (1) in the closed state, wherein the male box (10) possesses, in the space comprised between the two lateral series (15, 16) of drawers (17), a tiltable removable tray (20) equipped with at least two means (21, 22) forming a tilting hinge on the base of the male box (10), arranged on opposite sides, said tiltable and removable tray (20) being tiltable towards one side up to a stop and towards the other side until it can be retracted from the male box (10).

2. A tool-box as claimed in Claim 1, wherein the removable and tiltable tray (20) is provided with at least two feet (21) arranged on opposite sides and assuming the shape of a rib which is arranged in a manner such as to engage into corresponding grooves (22) made in the base of said male box (10).

3. A tool-box as claimed in Claim 1 or 2, wherein the tiltable and removable tray (20) possesses four opposing feet (21), in pairs, which assume the shape of a rib which can engage in corresponding grooves (22) made in the base of the male box (10), in a manner such as to form two opposing tilting hinges.

4. A tool-box as claimed in any one of Claims 1 to 3, wherein the stop (31) forming the tilting check towards one side is arranged on the inner face of the top wall (18) of the male box (10).

5. A tool-box as claimed in any one of Claims 1 to 4, wherein said tiltable and removable tray (20) comprising two perforations (24) for the introduction of end hooks of a strap.

6. A tool-box as claimed in any one of Claims 1 to 5, wherein said tiltable and removable tray (20) comprises a handle or an aperture (23) for the passage of a hand.

7. A tool-box as claimed in any one of Claims 1 to 6, wherein said tiltable and removable tray (20) comprises at least two compartments (25, 26).

8. A tool-box as claimed in any one of the preceding claims, wherein it comprises two or more rapid fastening devices (62) which engage within notches (27) made in the lateral faces (11, 12) of the male box (10) and with notches (28) made in the working surface (18).

9. A tool-box as claimed in any one of the preceding claims, wherein the working surface (18) comprises a slot (29) intended to receive a hand support (30).

## Patentansprüche

1. Werkzeugkasten (1) aus einem inneren Kasten (10), sowie einem äußeren Kasten (50), in dem der innere Kasten (10) verschiebbar angeordnet ist, wobei bei dem besagten äußeren Kasten, der ein unteres Fach (58) aufweist, zwei einander gegenüberliegende Wände (51, 52) durchbrochen sind, und die zwei anderen, einander gegenüberliegenden Wände (53, 54) innere Führungsnuten (55, 56) und innere Führungsrippen aufweisen, und bei dem besagten inneren Kasten zwei einander gegenüberliegende Wände durchbrochen sind, und die zwei anderen, einander gegenüberliegenden Wände (11, 12) äußere Führungsrippen (13, 14) und äußere Führungsnuten aufweisen, die in einer bestimmten Position des besagten inneren Kastens bezüglich des besagten äußeren Kastens in die Führungsnuten (55, 56) und die Führungsrippen des besagten äußeren Kastens eingreifen können, und wobei die Führungsrippen (13, 14) und Führungsnuten so angeordnet sind, daß der besagte innere Kasten in einer gegenüber der obigen Position um 180° gedrehten Position auf den entsprechenden Wänden (53, 54) des besagten äußeren Kastens aufliegt; wobei der besagte innere Kasten außerdem zwei in einem gewissen gegenseitigen Abstand angebrachte seitliche Reihen von übereinander angeordneten Schubladen (17) aufweist, und außerdem mit einer Arbeitsfläche (18) versehen ist, die die obere Wand des besagten inneren Kastens und den Deckel des Werkzeugkastens (1) im geschlossenen Zustand bildet, **dadurch gekennzeichnet, daß** der innere Kasten (10) in dem Zwischenraum zwischen den zwei seitlichen Reihen (15, 16) von Schubladen (17) einen kippbaren und herausnehmbaren Behälter (20) aufweist, der mit mindestens zwei Mitteln (21, 22) ausgerüstet ist, die ein Kippscharnier auf der Grundfläche des inneren Kastens (10) bilden und auf entgegengesetzten Seiten angeordnet sind, wobei der kippbare und herausnehmbare Behälter (20) nach einer Seite gekippt werden kann, bis er gegen einen Anschlag stößt, und nach der anderen Seite gekippt werden kann, bis er aus dem inneren Kasten (10) herausgenommen werden kann.

2. Werkzeugkasten gemäß Anspruch 1, **dadurch gekennzeichnet, daß** der kippbare und herausnehmbare Behälter (20) mit mindestens zwei Füßen (21) versehen ist, die auf entgegengesetzten Seiten angeordnet sind und die Form einer Rippe haben, die so ausgebildet ist, daß die besagten Füße in entsprechende Nuten (22) eingreifen, die in der Grundfläche des inneren Kastens (10) angebracht sind.

3. Werkzeugkasten gemäß Anspruch 1 oder 2, **dadurch gekennzeichnet, daß** der kippbare und herausnehmbare Behälter (20) vier einander paarweise gegenüberliegende Füße (21) aufweist, die die Form einer Rippe haben und in entsprechende Nuten (22) eingreifen können, die in der Grundfläche des inneren Kastens (10) angebracht sind, so daß zwei einander gegenüberliegende Kippscharniere gebildet werden.

4. Werkzeugkasten gemäß irgendeinem der Ansprüche 1 bis 3, **dadurch gekennzeichnet, daß** der Anschlag (31), der die Kippsperre nach einer Seite bildet, auf der inneren Fläche der oberen Wand (18) des inneren Kastens (10) angeordnet ist.

5. Werkzeugkasten gemäß irgendeinem der Ansprüche 1 bis 4**, dadurch gekennzeichnet, daß** der kippbare und herausnehmbare Behälter (20) zwei Perforationen (24) zum befestigen von Endhaken eines Gurts aufweist.

6. Werkzeugkasten gemäß irgendeinem der Ansprüche 1 bis 5**, dadurch gekennzeichnet, daß** der kippbare und herausnehmbare Behälter (20) einen Griff oder eine Öffnung (23) zum Ergreifen mit der Hand aufweist.

7. Werkzeugkasten gemäß irgendeinem der Ansprüche 1 bis 6, **dadurch gekennzeichnet, daß** der kippbare und herausnehmbare Behälter (20) mindestens zwei Fächer (25, 26) aufweist.

8. Werkzeugkasten gemäß irgendeinem der vorhergehenden Ansprüche, **dadurch gekennzeichnet, daß** er zwei oder mehrere Schnellbefestigungsvorrichtungen (62) aufweist, die in Kerben (27) eingreifen, die in den Seitenflächen (11, 12) des inneren Kastens (10) angebracht sind, und außerdem in Kerben (28) eingreifen, die in der Arbeitsfläche (18) angebracht sind.

9. Werkzeugkasten gemäß irgendeinem der vorhergehenden Ansprüche, **dadurch gekennzeichnet, daß** die Arbeitsfläche (18) einen Spalt (29) aufweist, der dazu bestimmt ist, eine Handstütze (30) aufzunehmen.
